# EUROPÄISCHE PATENTSCHRIFT

(11) **EP 0 620 344 B1**
(45) Veröffentlichungstag und Bekanntmachung des Hinweises auf die Patenterteilung: **27.12.1996**
(21) Anmeldenummer: 94101346.8
(22) Anmeldetag: 29.01.1994
(51) Int. Cl.: E05C 9/20, E05D 15/52

(54) **Kupplungseinrichtung einer Schubstange oder eines Beschlagmitnehmers für eine in Nuten geführte Riegelstange eines Fensters oder einer Tür**
Coupling device of a sliding bar or a driver fitting for a locking bar of a window or a door, the locking bar being guided in grooves
Dispositif de couplage d'une tige coulissante ou d'une ferrure d'entraînement pour une tige de verrouillage d'une fenêtre ou d'une porte, la tige de verrouillage étant guidée dans des rainures

(30) Priorität: 15.04.1993 DE 4312293
(43) Veröffentlichungstag der Anmeldung: 19.10.1994
(73) Patentinhaber: SCHÜCO International KG, D-33609 Bielefeld (DE)
(72) Erfinder: Schmidt, Rüdiger, D-32791 Lage (DE)
(74) Vertreter: Stracke, Alexander, Dipl.-Ing.

(56) Entgegenhaltungen:
- EP-A- 0 268 750
- EP-A- 0 485 936
- DE-U- 8 601 884

## Beschreibung

Die Erfindung bezieht sich auf eine Anordnung einer in Nuten eines Fensters oder einer Tür zu führenden Riegelstange und eines mittels einer Kupplungseinrichtung mit der Riegelstange gekuppelten Antriebselements, bei der das Antriebselement als eine Schubstange oder als ein Beschlagmitnehmer ausgebildet ist und Formteile der Schubstange oder des Beschlagmitnehmers einen Aufnahmeraum für einen Steg der Riegelstange begrenzen.

Es ist eine Anordnung der genannten Art bekannt (EP-A-0 485 936, Fig. 3 bis 5), bei der die Riegelstange mit der Schubstange mittels eines Bolzens gekoppelt ist, der durch eine Materialherausdrückung aus der Schubstange, durch ein Stanzdrücken gebildet wird. Dieses Stanzdrücken bewirkt, daß der Stanzbutzen mechanisch als ein getrenntes Bauteil anzusehen ist, das sich lediglich mittels Klemmkraft in der verbleibenden Bohrung hält. Eine materielle Einstückigkeit ist hierbei nicht gegeben.

Da solche Kupplungen im Bolzenbereich einer Biegebelastung ausgesetzt sind, kann es hier zu einem Lösen des Bolzens kommen, wenn nicht eine ausreichende Wanddicke der Schubstange und eine damit ausreichende Einstanztiefe des Bolzens gegeben ist. Zusätzlich ist eine Verriegelung erforderlich, die bei der bekannten Konstruktion durch einen mittig aus der Schubstange geprägten Steg gebildet wird, der das Riegelstangenende in der fluchtenden Lage der Riegelstange zur Schubstange übergreift. Das Riegelstangenende wird durch einen stegförmigen Ausleger gebildet. Durch diese Verriegelung soll die Belastung auf den Bolzen als reine Scherkraft begrenzt werden. Durch die Verriegelung ergibt sich ein erhöhter Fertigungsaufwand.

Der Erfindung liegt die Aufgabe zugrunde, eine Anordnung der eingangs genannten Art so zu gestalten, daß der Fertigungsaufwand für die Kupplungseinrichtung gering ist und die über die Riegelstange eingeleiteten Kräfte annähemd direkt als reine Druckkräfte in die Schubstange oder den Beschlagmitnehmer gelangen.

Diese Aufgabe wird erfindungsgemäß dadurch gelöst, daß der Aufnahmeraum durch zwei Formteile gebildet ist, die als aus dem Material der Schubstange oder des Beschlagmitnehmers gestanzte und geformte Laschen gestaltet, zur Ebene der Schubstange oder des Beschlagmitnehmers geneigt sind und mit ihren freien Stimflächen den Aufnahmeraum begrenzen.

Bei einer vorteilhaften Ausführungsform ist die Schubstange als Flachband oder als Profilschiene ausgebildet, aus dem bzw. aus der die Laschen gestanzt und geformt werden. Die Schubstange kann in einem Arbeitsgang hergestellt werden.

Weitere Merkmale der Erfindung ergeben sich aus den Unteransprüchen.

Ausführungsbeispiele der erfindungsgemäßen Anordnung sind in den Zeichnungen dargestellt und werden im folgenden beschrieben.

Es zeigen:
- Figur 1: einen Blend- und einen Flügelrahmen eines Fensters im Schnitt,
- Figur 2: eine mit einer Schubstange ausgerüstete Ausstellvorrichtung für dreh- und kippbare Fenster oder Türen, und zwar teilweise im Längschnitt,
- Figur 3: eine Ansicht in Richtung des Pfeiles III in Fig. 2,
- Figur 4: die in den Figuren 2 und 3 aufgezeigte Schubstange in perspektivischer Darstellung und in vergrößertem Maßstab,
- Figur 5: eine Kopplung zwischen einer Riegelstange und einer Schubstange,
- Figur 6: eine Ansicht in Richtung des Pfeiles VI in Fig. 5 und
- Figur 7: ein weiteres Ausführungsbeispiel einer Schubstange, die mit einer Riegelstange gekoppelt ist, und zwar teilweise im Schnitt.

In der Figur 1 ist ein Blendrahmen 1 und ein mit einer Scheibe 2 ausgerüsteter Flügel 3 eines Fensters oder einer Tür dargestellt. Der Flügelrahmen ist mit einer Aufnahmenut 4 für Beschläge ausgestattet, in der eine Riegelstange 5 schiebbar gelagert ist und mittels ebenfalls in der Nut 4 vorgesehenen Beschlagteilen gekuppelt und verbunden wird.

Die Figuren 2 und 3 zeigen eine Ausstellvorrichtung für dreh- und kippbare Fenster und Türen mit einer Schubstange 6, die an der Unterseite eines stirnseitig und zur Flügelrahmenseite hin offenen Gehäuses 7 gleitbar gelagert ist. Diese Schubstange 6 weist an der einen Seite eine Kupplungsbohrung 8 auf, in die ein Kupplungsmitnehmer eines anderen Beschlagteiles eingeführt werden kann. Am anderen Ende ist die Schubstange mit ausgestanzten Laschen 9,10 versehen, die, wie sich aus den Fig. 2,4 und 5 ergibt, im Vertikalschnitt bogenförmig verlaufen.

Die mit der Schubstange 6 einstückigen Laschen 9,10 begrenzen mit ihren freien Rändern einen Aufnahmeraum 11 für einen Steg 12 einer Riegelstange 13. Der Steg 12 wird bei der Riegelstange 13 durch eine benachbart der stirnseitigen Endfläche 14 angeordnete Bohrung 15 gebildet.

Der Aufnahmeraum 11 zwischen den freien Kanten der Laschen 9 und 10 ist an der schmalsten Stelle geringfügig größer als der endseitige Abstand der Bohrung 15 abzüglich des Bohrungsradius der Bohrung 15.

Die freie Kante 16 der Lasche 9 weist einen bogenförmigen Verlauf auf, der der Innenkontur der Bohrung 15 entspricht.

Die freie Kante 17 der Lasche 10 hat einen geradlinigen Verlauf, der der stirnseitigen Endfläche 14 der Riegelstange entspricht.

Aufgrund des bogenförmigen Verlaufs der Laschen 9 und 10 im Vertikalschnitt liegen die freien Endflächen der Laschen 9 und 10 vollflächig an den zugeordneten Flächen der Riegelstange 13, so daß die Kraftübertragung zwischen der Schubstange 6 und der Riegelstange 13 im Bereich der Kupplungseinrichtung optimal ist.

Die Fig. 6 zeigt, daß die Laschen 9,10 schmaler sind als der Durchmesser der Bohrung 15.

Die Laschen können anstelle der im Vertikalschnitt bogenförmigen Ausbildung auch lediglich schräggestellt sein. In dieser Raumform sind die Laschen 18 und 19 in dem Ausführungsbeispiel nach der Fig. 7 dargestellt. Die Stirnflächen 20 und 21 der Laschen 18 und 19 verlaufen nicht senkrecht zur Ebene der Schubstange 6, sondern entsprechend der Schrägstellung der Laschen 18 und 19 geneigt. Dies hängt damit zusammen, daß die Stanzung des Spaltes zwischen den Laschen 18 und 19 vor der Biegeverformung erfolgt und lediglich senkrecht vorgenommen werden kann. Durch das Aufstellen der Laschen 18 und 19 wird bei lediglich schräger Biegung die endseitige Stirnfläche 20 bzw. 21 geneigt verlaufen.

Das im Bereich der Kupplungseinrichtung auftretende Kräftediagramm ist in der Fig. 7 aufgezeigt.

Die Kupplung über die Laschen 9,10 bzw. 18,19 hat den Vorteil, daß die über die Riegelstange eingeleiteten Kräfte nicht als Biegebelastung eines Zapfens in die Schubstange 6 eingeleitet werden, sondern daß die Kräfte annähernd direkt als reine Druckkräfte in die Schubstange 6 gelangen.

Die Schubkraft Fₛ ist annähernd gleich der resultierend verlaufenden Kraft R.

### Bezugszeichen

- 1: Blendrahmen
- 2: Scheibe
- 3: Flügel
- 4: Aufnahmenut
- 5: Riegelstange
- 6: Schubstange
- 7: Gehäuse
- 8: Kupplungsbohrung
- 9: Lasche
- 10: Lasche
- 11: Aufnahmeraum
- 12: Steg
- 13: Riegelstange
- 14: Endfläche
- 15: Bohrung
- 16: Kante
- 17: Kante
- 18: Lasche
- 19: Lasche
- 20: Stirnfläche
- 21: Stirnfläche

## Patentansprüche

1. Anordnung einer in Nuten eines Fensters oder einer Tür zu führenden Riegelstange (5, 13) und eines mittels einer Kupplungseinrichtung mit der Riegelstange gekuppelten Antriebselements, bei der das Antriebselement als eine Schubstange (6) oder als ein Beschlagmitnehmer ausgebildet ist und Formteile der Schubstange oder des Beschlagmitnehmers einen Aufnahmeraum (11) für einen Steg (12) der Riegelstange (13) begrenzen, **dadurch gekennzeichnet**, daß der Aufnahmeraum (11) durch zwei Formteile gebildet ist, die als aus dem Material der Schubstange (6) oder des Beschlagmitnehmers gestanzte und geformte Laschen (9,10;18,19) gestaltet, zur Ebene der Schubstange oder des Beschlagmitnehmers geneigt sind und mit ihren freien Stimflächen den Aufnahmeraum (11) begrenzen.

2. Anordnung nach Anspruch 1, dadurch gekennzeichnet, daß die Laschen (9,10) im Vertikalschnitt bogenförmig verlaufen.

3. Anordnung nach Anspruch 2, dadurch gekennzeichnet, daß die freien Stimflächen der Laschen (9;10) vollflächig an den zugeordneten Flächen der Riegelstange (13) anliegen.

4. Anordnung nach Anspruch 1, dadurch gekennzeichnet, daß die Laschen (18,19) im Vertikalschnitt geradlinig verlaufen und die Stimflächen (20,21) der Laschen entsprechend der Schrägstellung der Laschen geneigt sind.

## Claims

1. An arrangement of a locking bar (5, 13) to be guided in grooves in a window or a door, and a drive element coupled to the locking bar by means of a coupling device, wherein the drive element is in the form of a thrust bar (6) or a fitment entrainment member and shaped portions of the thrust bar or the fitment entrainment member define a receiving space (11) for a leg (12) of the locking bar (13), characterised in that the receiving space (11) is formed by two shaped portions which are in the form of tongues (9, 10; 18, 19) shaped and stamped out of the material of the thrust bar (6) or the fitment entrainment member, are inclined relative to the plane of the thrust bar or the fitment entrainment member and with their free end surfaces define the receiving space (11).

2. An arrangement according to claim 1 characterised in that the tongues (9, 10) extend arcuately in vertical section.

3. An arrangement according to claim 2 characterised in that the free end surfaces of the tongues (9, 10) bear over the full surface thereof against the associated surfaces of the locking bar (13).

4. An arrangement according to claim 1 characterised in that the tongues (18, 19) extend rectilinearly in vertical section and the end surfaces (20, 21) of the tongues are inclined to correspond to the inclined positioning of the tongues.

## Revendications

1. Dispositif comportant une barre de verrouillage (5, 13) destinée à être guidée dans des rainures d'une fenêtre ou d'une porte et un élément d'entraînement couplé à la barre de verrouillage à l'aide d'un dispositif d'accouplement, dans lequel l'élément d'entraînement est conçu comme une tige de poussée (6) ou un taquet d'entraînement de ferrure et où les pièces moulées de la tige de poussée ou du taquet d'entraînement de ferrures limitent un espace de logement (11) d'une nervure (12) de la barre de verrouillage (13), caractérisé en ce que l'espace de logement (11) est formé de deux pièces moulées qui sont conçues comme languettes (9, 10, 18, 19) découpées dans le matériau de la tige de poussée (6) ou du taquet d'entraînement des ferrures et moulées, sont inclinées par rapport au plan de la tige de poussée (6) ou du taquet d'entraînement des ferrures et limitent l'espace de logement (11) par leurs surfaces frontales libres.

2. Dispositif selon la revendication 1, caractérisé en ce que les languettes (9, 10) sont en forme d'arc en coupe verticale.

3. Dispositif selon la revendication 2, caractérisé en ce que les surfaces frontales libres des languettes (9, 10) sont entièrement adjacentes aux surfaces correspondantes de la barre de verrouillage (13).

4. Dispositif selon la revendication 1, caractérisé en ce que les languettes (18, 19) sont en ligne droite en coupe verticale et les surfaces frontales (20, 21) des languettes sont inclinées conformément à l'inclinaison des languettes.
